# EUROPÄISCHE PATENTSCHRIFT

(11) **EP 0 758 944 B1**
(45) Veröffentlichungstag und Bekanntmachung des Hinweises auf die Patenterteilung: **15.07.1998**
(21) Anmeldenummer: 95919428.3
(22) Anmeldetag: 09.05.1995
(51) Int. Cl.: B28B 5/02, B28B 1/52, B28B 23/00

(54) **VERFAHREN UND VORRICHTUNG ZUR KONTINUIERLICHEN HERSTELLUNG FASERVERSTÄRKTER FORMKÖRPER AUS HYDRAULISCH ABBINDBAREN MASSEN**
PROCESS AND DEVICE FOR THE CONTINUOUS PRODUCTION OF FIBRE-REINFORCED MOULDED BODIES FROM HYDRAULIC MATERIALS
PROCEDE ET DISPOSITIF DE PRODUCTION EN CONTINU DE CORPS MOULES RENFORCES PAR DES FIBRES A PARTIR DE MATERIAUX HYDRAULIQUES

(30) Priorität: 09.05.1994 DE 4416160
(43) Veröffentlichungstag der Anmeldung: 26.02.1997
(73) Patentinhaber: DURAPACT Gesellschaft für Glasfaserbetontechnologie mbH, D-40470 Düsseldorf (DE)
(72) Erfinder: WEISER, Wolfgang, D-40468 Düsseldorf (DE); JOY, Gerd, D-42329 Wuppertal (DE); GERLING-JOY, Melanie, D-42329 Wuppertal (DE); CIPRIANI, Frank, D-40474 Düsseldorf (DE)
(74) Vertreter: Mey, Klaus-Peter, Dr.-Ing. Dipl.-Wirtsch.-Ing.
(86) Internationale Anmeldenummer: EP9501741
(87) Internationale Veröffentlichungsnummer: WO9530520

(56) Entgegenhaltungen:
- EP-A- 0 003 245
- DE-A- 2 434 970
- DE-A- 3 331 715
- DE-B- 1 159 329
- FR-A- 2 442 115
- GB-A- 2 159 066
- NL-C- 26 355
- US-A- 2 405 528
- US-A- 2 422 345
- DATABASE WPI Week 8448, Derwent Publications Ltd., London, GB; AN 84-294545 & BE,A,900 152 (P. VANNESTE) 5. November 1984

## Beschreibung

Die Erfindung betrifft ein Verfahren sowie eine Vorrichtung zur kontinuierlichen Herstellung faserverstärkter Formkörper aus hydraulisch abbindbaren Massen, wobei diese in wenigstens einer Schicht von vorgegebener Breite und Dicke aus einem oder mehreren Spendern auf eine bewegte UnterLage aufgetragen werden und Glasfasern als Bewehrung dienen.

Die DE-A- 34 31 143 beschreibt ein Verfahren zur Herstellung von Formkörpern, z. B. Platten, aus faserbewehrten hydraulisch abbindbaren Massen, bei dem die Masse ohne Fasern in vorgegebener Dicke auf eine Unterlage aufgebracht wird, worauf aus einem Schneidwerk kommende Faserschnitzel in dotierter Menge auf die Oberfläche der Masse aufgestreut und mit einem über die gesamte Arbeitsbreite wirkenden Werkzeug in die Masse eingedrückt werden, wobei die Masse gleichzeitig verdichtet wird. Nachteilig sind dabei nur relativ geringe Anteile an Bewehrungsmaterial und zudem nur in einem äußeren Bereich der Platte in statisch ungünstiger Anordnung vorhanden.

Weiter ist durch die DE-A- 24 56 712 ein Verfahren zur Herstellung von Formkörpern aus Faserbeton bekannt, bei dem Fasern auf noch nicht erhärteten Beton aufgespritzt, aufgerieselt oder aufgestreut und dann eingewalzt oder angeglättet werden. Die Fasern werden mit einem Schneidwerk von Glasfasersrovings kontinuierlich abgeschnitten. Sie können mehrlagig aufgebracht und anschließend kann Zement aufgepudert werden, um überflüssiges Wasser aufzunehmen. Durch die Fasern soll eine rißfreie, besser wasserdämmende Betonoberfläche erzielt werden. Das Aufstreuen und Einwalzen der Fasern erfolgt in einem Handverfahren mit einem Schneidwerkzeug und einer Handwalze.

Den bekannten Verfahren und Vorrichtungen ist außer der ungünstigen Anordnung der Faserschicht der Nachteil gemeinsam, daß sie nur eine "Gutseite" aufweisen, nämlich auf der der formenden Unterlagen zugewandten Fläche. Zudem ist der Anteil der Fasern an der Betonmatrix auf ca. 5-6 Massenprozent begrenzt.

Weiter sind Verfahren bekannt, bei welchen hydraulisch abbindbare Matrixmasse und getrennt geförderte Glasfasern gleichzeitig auf eine Unterlage gespritzt werden. Dabei ist es relativ schwierig, ein exaktes Mischungsverhältnis aus Matrix und Glasfasern einzustellen und aufrechtzuerhalten. Weiterhin bedarf eine Dickenkalibrierung der damit hergestellten Platten eines zusätzlichen Verfahrensschrittes mit zusätzlichen Mitteln, zudem ist nur eine "Gutseite" vorhanden.

Schließlich ist es bekannt, ein als "Premix" bezeichnetes Mischgut, welches eine homogene Mischung aus Frischbeton und Glasfasern enthält, auf eine Unterlage in gleichmäßiger Schichtdicke aufzubringen. Die Verarbeitung von "Premix" findet ihre Grenzen mit dem zuzugebenden Anteil an Glasfasern, weil bei höheren Anteilen die Verarbeitungsfähigkeit der Mischung erschwert oder unmöglich und der Bewehrungsgehalt für dünne Platten in der Regel zu gering ist.

Platten mit unterschiedlicher Bewehrung werden mitunter nach ihrer Fertigung in frischem Zustand zusammengefügt, um dadurch entweder eine doppelt dicke Platte zu erhalten, oder um zwei annähernd gute Oberflächen zu erzielen. Dabei wird aus den Platten nachträglich ein "Sandwich" hergestellt, wobei hierfür ein zeitlich versetzter Arbeitsschritt notwendig ist, der die Herstellungskosten wesentlich verteuert.

So wird in der FR-A-2442115 ein Verfahren zur Herstellung von Platten beschrieben, bei dem auf zwei gegenläufig übereinander angeordnete Förderbänder Massenschichten und Fasern zu Schichtpakete gelegt und durch Umlenken des oberen Schichtpaketes dieses mit dem unteren Schichtpaket zu einer Platte vereinigt wird. Da bei diesem bekannten Verfahren die Fasern auf der Außenfläche der fertigen Platte angeordnet sind, sind keine "guten Oberflächen" mit diesem Verfahren erreichbar. Weiterhin ist von Nachteil, daß erst zeitlich und örtlich nach dem Aneinanderfügen der beiden Schichtpakete in einem separaten Arbeitsschritt eine Kompression der Schichtpakete zur endgültigen Dickenkalibrierung erfolgt.

Auch in der DE-A-3331715, in der ein Verfahren zur Herstellung einer Verbundplatte beschrieben wird, werden in zeitlich und örtlich versetzten Arbeitsschritten Schichten übereinander gelegt und jeweils einzeln verdichtet, wobei auch hier die Erzielung einer "guten Oberfläche" nicht im Vordergrund steht, da die äußere Oberfläche der fertigen Platte aus Strängen aus Glasfasern bzw. aus einem Gewebe bzw. Vlies aus Glasfasern besteht.

Der Erfindung liegt die Aufgabe zugrunde, ein Verfahren und eine Vorrichtung bereitzustellen, mit welchen es gelingt, faserbewehrte Platten mit exakt vorgegebener und fallweise auch geringer Dicke herzustellen, wobei diese im Bedarfsfall zwei glatte oder auch strukturierte "Gutseiten" aufweisen und unter kontrollierbarer Dosierung von Anteilen an Bewehrungsmaterial, besonders mit höheren Bewehrungsanteilen sowie unter exakter Positionierung der Bewehrung in statisch beanspruchten Zonen der Plattenschicht bei hohem Ausbringen herstellbar sind. Dabei sollen die Platten sofort oder nachträglich, jedoch in frischem Zustand, zu dreidimensionalen Formkörpern weiter verarbeitet werden können.

Die Lösung der Aufgabe gelingt bei einem Verfahren der im Oberbegriff von Anspruch 1 genannten Art mit der Erfindung durch die kennzeichnenden Merkmale von Anspruch 1.

Das Verfahren ergibt den Vorteil, daß die Arbeitsschritte gegenüber bekannten Verfahren in einer kontinuierlichen Folge ineinander übergehend rationalisiert und Ungenauigkeiten, wie sie durch ein Zusammenwirken mehrerer zeitlich verschobener und voneinander abhängiger Arbeitsschritte verursacht werden, weitgehend vermieden werden. Faseranteile der Bewehrung können beim neuen Verfahren die bis jetzt als maximale Grenze angesehene Menge von etwa 5 Gew.-% zur Gesamtmatrix ohne Einschränkung weit überschreiten.

Sofern von der Alternative gebraucht gemacht wird, daß die Flächengebilde auf die Unterlagen vorgelegt werden, penetriert die Matrixmasse in bzw. durch durch die aufgelegten Fasermatten. Vorzugsweise wird die jeweils erste Matrixschicht auf einem fest installierten und mit Rüttelvorrichtungen versehenen Aufgabetisch vor dem Förderband aufgebracht. Dies ermöglicht eine noch genauere Dickenkalibrierung als auf dem Förderband und eine garantierte Oberflächengüte durch die Möglichkeit des Rüttelns von unten.

Durch Einsatz von Flächengebilden entfällt eine aufwendige Technik zum Schneiden der Fasern und wird eine höhere Dosierung ermöglicht. Dadurch kann ein vergleichsweise dünnes Laminat mit höherer Festigkeit hergestellt werden. Auch kann infolge der Verwendung von Flächengebilden eine hohe Fertigungsgeschwindigkeit mit entsprechend hohem Ausbringen erzielt werden. Durch die exakte Positionierung der Bewehrungs-Flächengebilde in statisch beanspruchten Zonen wird durch effektive Ausnutzung der Faserbewehrung ein Maximum an Festigkeit erzielt. Die Entstehung von Faser- und Zementstäuben wird durch Wegfall des Schneid- und Spritzprozesses weitgehend vermieden.

Eine Ausgestaltung sieht vor, daß der Masse bei ihrer Zubereitung ein geringer Anteil von Glasfasern beigemischt wird. Die als Premix mit Beimischung von Fasern zubereitete Betonmatrix begünstigt beispielsweise bereits bei unter 1 Gew.-% Faseranteil das Zusammenhaltevermögen und die Plastizität der aus den Spendern als erste hochverdichtete Schicht austretenden Masse, so daß sie in ihrem Bewegungsablauf als formstabiler, nicht abreißender Film wirkt. Das Ausbringen dieser Art vermeidet weiterhin ein unerwünschtes Einschließen von Luft zwischen der Unterlage und einer ersten Matrixschicht. Beispielsweise können der Masse Glasfasern in einer Menge von 0,01 bis 4 Gew.-%, bevorzugt zwischen 1 und 1,5 Gew.-% beigemischt werden.

Die Masse wird in kontinuierlichem Massenstrom auf die formgebende Unterlage aufgebracht und fallweise extrudiert, wobei die Spender mit definiertem Abstand zu fortschreitenden Unterlagen eingestellt werden. Hierdurch wird eine vorgegebene Dicke der ersten Laminatschicht mit hoher Genauigkeit erzielt und eingehalten.

Als Fasermaterial können Glasfasern aus AR-, E-, C-, oder ECR-Glas, weiterhin Metallfasern (Fibraflex), Mikrostahlfasern, Kunststoffasern, Aramidfasern oder Karbonfasern verwendet werden. Bei den Flächengebilden kann es sich um Endlosgarne, Rovings, gebundene Glasfasermatten, Vliese, Gewebe, Gittergewebe, Gelege (auch multiaxial), Faserkomplexmatten oder Kombinationen dieser Lieferformen handeln.

Eine erfindungswesentliche Ausgestaltung sieht vor, daß zwischen die bewehrten Schichten während ihrer Vereinigung eine Masseschicht injiziert werden kann. Hierdurch oder z.B. Styroporblöcke oder anderes organisches bzw. auch mineralisches Material in Form von Platten oder Blöcken wird ein untrennbarer Verbund der miteinander zu vereinigenden Schichten erreicht, deren Abbindeprozeß gefördert und im Falle einer nachträglichen Formgebung die Plastizität der Platte verbessert, wodurch das noch unabgebundene plattenartige Produkt problemlos einer Formgebung beispielsweise zu dreidimensionalen Gebilden unterzogen werden kann. Eine solche Formgebung kann beispielsweise zur Herstellung von Wellplatten, Rinnen, Rohren und ähnlichen Produkten verwendet werden.

Vorteilhaft werden bei Verwendung von Glasfasern als Bewehrung in der Betonmasse die Alkalisierung inhibierende Komponenten in einer der Alkalireaktion äquivalenten Menge beigemischt, bevorzugt Puzzolane, Hochofenschlacke, reaktives Siliciumdioxid oder andere gleichwirkende Zusätze. Dabei wird eine Langzeit-Beständigkeit der Glasfasern ohne Korrosion sichergestellt.

Zur Erzielung eines einseitigen oder zweiseitigen Oberflächenprofils des Produktes können profilierte Unterlagen und/oder zum Umlenken bei der Vereinigung der beiden Schichten profilierte Zylinderwalzen verwendet werden. Die Kalibrierung der einzelnen Matrix-Schichten erfolgt durch Einstellung einer Distanz zwischen dem Mundstück eines Spenders bzw. Trichters und der Unterlage. Das Endprodukt wird durch die Abmessung des Spaltes zwischen den Umlenk-Walzenzylindern exakt vor- und mittels Feinkalibrierungswalzen nachkalibriert.

Eine weitere erfindungswesentliche Maßnahme sieht vor, daß die Massen in den Spendern durch Rütteln entgast und/oder komprimiert werden. Weiterhin können auch die Matrix-Schichten während oder nach ihrem Auftrag auf die Unterlagen gerüttelt und damit weiter verdichtet werden, wobei zugleich durch die Rüttelbewegungen die aufgetragenen Flächengebilde innig mit der sie aufnehmenden Matrixschicht verbunden werden.

Dabei werden die Schichten während ihrer Vereinigung unter Verwendung von Zylinderwalzen umgelenkt und zwischen den Unterlagen mit vorgegebener Druckeinwirkung an beiden Außenflächen geformt und zugleich miteinander verbunden. Auf diese Weise wird eine exakte Parallelität der Oberflächen des Produktes sowie eine vorgegebene Plattendicke ohne weitere Arbeitsschritte selbsttätig mit großer Genauigkeit erreicht. Weiterhin können die frisch zusammengefügten Schichten im Umlenkungsbereich zur Austragsrichtung unter Verwendung von wenigstens einer Stützrolle gestützt und nachkalibriert werden. Sowohl die Vorkalibrierung im definierten Spalt zwischen den Umlenkungs-Zylinderwalzen, als auch die Nachkalibrierung wird dadurch erleichtert, daß als Faser-Flächengebilde Netze, Matten, Faserkomplexmatten, Gelege (uni/multiaxial), Gewebe, Vliese oder geschnittene Teile davon verwendet werden, die infolge ihres Zusammenhaltes im Gegensatz zu eingebetteten, aufgerieselten oder aufgespritzten geschnittenen Fasern eine erheblich höhere Festigkeit ergeben. Und schließlich können nach Beendigung der Herstellung des Produkts in einem letzten Arbeitsschritt die Unterlagen bevorzugt von beiden Seiten des fertigen Körpers abgelöst werden.

Ein großer Vorteil des Verfahrens besteht weiterhin darin, daß es "sauber" abläuft, weitgehend die Emission von Faser- und Zementstäuben vermeidet, weniger oder keine Abfälle ergibt und somit der erforderlichen Arbeitsplatzhygiene genügt.

Eine Vorrichtung zur kontinuierlichen Herstellung faserverstärkter Formkörper aus hydraulisch abbindbaren Massen, zur Durchführung des erfindungsgemäßen Verfahrens, umfassend wenigstens eine bewegbare Unterlage und oberhalb von dieser Aufgabetrichter für den Auftrag einer Massenschicht auf die Unterlage sowie Faseraustrags- und Zuteilvorrichtungen und Mittel zum Einbringen der Fasern in die Massenschicht ist dadurch gekennzeichnet, daß diese zwei gegenläufig bewegbare, um ein paar antreibbare Zylinderwalzen umlenkbar geführte Unterlagen und wenigstens einen jeder Unterlage zugeordneten Aufgabetrichter sowie eine Zuteilvorrichtung für Glasfaserflächengebilde und Mittel zu deren Integrierung in die schichtförmig aufgetragene Masse aufweist, und daß die Zylinderwalzen zwischen sich einen einstellbaren Spalt ausbilden. In erfindungswesentlicher Ausbildung ist oberhalb des Spaltes der Zylinderwalzen ein Aufgabetrichter angeordnet. Weitere vorteilhafte Ausgestaltungen der Vorrichtungen sind entsprechend den Unteransprüchen vorgesehen.

Die Vorrichtung ist mit großem Vorteil im Vergleich zu dem damit herstellbaren mehrschichtigen Produkt unkompliziert, kompakt und ermöglicht bei relativ großer Fertigungsgeschwindigkeit ein hohes Ausbringen mit äußerster Genauigkeit der Schichtfolge im Endprodukt.

Die Erfindung wird in schematischen Zeichnungen in bevorzugten Ausführungsformen gezeigt, wobei aus den Zeichnungen weitere vorteilhafte Einzelheiten der Erfindung entnehmbar sind.

Es zeigen:
- Fig. 1: eine Seitenansicht der Vorrichtung nach Art eines Stammbaums,
- Fig. 2: eine weitere Ausgestaltung der Anlage gemäß Fig. 1,
- Fig. 3: ein weiteres Anlageschema welches nicht zur Erfindung gehört.

Figur 1 zeigt eine Vorrichtung zur kontinuierlichen Herstellung faserverstärkter Formkörper aus hydraulisch abbindbaren Massen. Diese umfaßt zwei gegenläufig bewegbare, um ein Paar antreibbare Zylinderwalzen (30, 31) umlenkbar geführte Unterlagen (20, 21) und wenigstens einen jeder Unterlage (20, 21) zugeordneten Aufgabetrichter (10, 11), weiterhin Zuteilvorrichtungen (14, 15) für Glasfaserflächengebilde (3, 4). Die Aufgabetrichter (10, 11) sind vertikal angeordnet und weisen unten je eine in der Breite sowie in der Spaltweite mit einstellbarem Abstand zu den Unterlagen (20, 21) ausgebildete Spaltöffnung auf. Die Unterlagen (20, 21) können Bänder aus beliebigem Material sein, sie können an der Oberfläche mit einem das Anhaften der aufzubringenden Betonmasse verhindernden Beschichtung, beispielsweise mit Silicon, ausgerüstet sein und sind fallweise zur Formung der Außenflächen des zu bildenden Produktes (7) strukturiert. Die Unterlagen (20, 21) bestimmen die gewünschte optische Beschaffenheit der Schichten (1, 2) und sollen deren Zusammenführung ermöglichen. Im Zusammenwirken mit der pro Zeiteinheit ausgebrachten Menge an Matrix aus den Trichtern (10 und 11) im Verhältnis zur Transportgeschwindigkeit der Unterlagen (20, 21) ergibt sich bei einstellbarem Abstand zwischen Spaltöffnung der Trichter (10, 11) und den Unterlagen (20, 21) eine individuelle Dickeneinstellung der Matrixschichten (1 bzw. 2). Die Faserzuteilvorrichtungen (14, 15) für Flächengebilde (3, 4) können um die Umlenkrollen (16, 17) geführte Endlosbänder sein.

Oberhalb des zwischen den Zylinderwalzen (30, 31) ausgebildeten Spaltes (32) ist zweckmäßigerweise ein weiterer Aufgabetrichter (12) angeordnet. Mit diesem wird zwischen die vorgefertigten Schichten (1, 2) einschließlich der Faserauflagen (3, 4) eine Zwischenschicht (5) eingebracht, welche den Verbund der Schichten (1, 2); (3, 4) zum Sandwich-Gebilde des Endproduktes (7) herstellt.

Unterhalb der Unterlagen (20, 21) sind im Bereich der darüberliegenden Aufgabetrichter (10, 11) und der Zuteilvorrichtungen (14, 15) Supporte (25, 26) angeordnet. Diese dienen sowohl zur gleitenden Unterstützung der darüber geführten Unterlagen (20, 21), sie sind aber auch mit Vorteil mit Rüttlern ausgerüstet, welche die aufgebrachten Schichten (1, 2) zugleich mit den Bewehrungsschichten (3, 4) in starke Rüttelbewegungen versetzen, dadurch die Matrixschichten (1, 2) verdichten und entgasen und eine innige Verbindung zwischen jeweils einer Matrixschicht (1, 2) und der zugeordneten Schicht (3, 4) aus Faserflächengebilden zu einem homogenen Verbund zusammenrütteln.

Die Unterlagen (20, 21) und/oder die Zylinderwalzen (30, 31) können eine glatte oder strukturierte Oberfläche aufweisen. Damit wird zugleich mit der kontinuierlichen Fertigung des plattenförmigen Produktes (7) an dessen beiden Oberflächen eine vorgesehene Beschaffenheit - entweder vollständig glatt oder mit einem Strukturmuster - hergestellt, wobei diese Oberflächenbeschaffenheit frei wählbar jeweils an beiden Oberflächen oder nur an einer Oberfläche vorgesehen bzw. an beiden Oberflächen jeweils verschieden ist.

Eine lunkerfreie und dichte Beschaffenheit des Endproduktes (7) wird dadurch erreicht, daß sowohl Supporte (25, 26), Aufgabetrichter (10 - 12) und/oder Zylinderwalzen (30, 31) jeweils mit Rüttlern (24) ausgebildet sind.

Figur 2 zeigt eine geringfügig geänderte Ausgestaltung der Vorrichtung. Bei dieser sind die Supporte (25, 26) mit den darauf befindlichen Unterlagen (20, 21) und die Trichter (10, 11) einseitig angehoben und schräg-abwärts gegeneinander geneigt. Supporte (25, 26) und Unterlagen (20, 21) weisen bei dieser Ausführung Mittel (nicht gezeigt) zur Einstellung der Neigung in einen beliebig einstellbaren Winkel Alpha und zum Anheben der Trichter (10, 11) auf. Durch die Neigung der vorgenannten Anlagenteile, wobei auch die Faserzuteilungen (14 und 15) mit den Umlenkrollen (16 und 17) der Einstellung im Winkel Alpha folgen, wird erreicht, daß die auf den Unterlagen (20, 21) gebildeten Matrixschichten (1, 2) mit den Glasfaserbewehrungen (3, 4) sowie die mittlere Schicht (5) unter Mithilfe der Schwerkraft im Spalt (32) kraft- und formschlüssig zu einem innigen Verbund miteinander vereinigt werden. Im übrigen zeigt die Vorrichtung von Fig. 2 eine grundsätzlich gleiche Ausbildung wie die Vorrichtung nach Fig. 1, wobei gleiche Elemente mit gleichen Bezugsziffern bezeichnet sind.

Figur 3 zeigt eine weitere Ausgestaltung der Vorrichtung.

Bei dieser sind vor den Supporten (25, 26) jeweils Aufgabetische (50, 51) angeordnet, wobei die Aufgabetische (50, 51) jeweils mit Rüttlern (54) ausgestattet sind. Rüttler (54) können an beliebigen Stellen, vorzugsweise am Austrag vorgesehen sein. über den Aufgabetischen (50, 51) sind die Trichter (10, 11) angeordnet und dazwischen werden die Unterlagen (20, 21) eingefördert, auf die jeweils schräg von oben die Flächengebilde (3, 4) aufgegeben werden, auf die dann die Schichten (1, 2) aus den Matrixspendern (10, 11) aufgebracht werden. Auf die Schicht (2) und beispielsweise auch auf die Schicht (1) - nicht dargestellt - können wiederum ein oder mehrere Flächengebilde (4') aufgegeben werden, auf das in der hier gezeigten Ausgestaltung eine weitere Matrixschicht (2') aus dem Aufgabetrichter (11') gespendet wird, überdeckt von einem weiteren Flächengebilde (4''). Die Sandwichpackung wird über die Zylinderwalze umgelenkt und auf die im Bereich der Zylinderwalze (30) aufgegebenen Styroporblöcke (5') gelegt. Das ausgebildete Fertigprodukt (7) wird mit dem Transportband (27) aus der Vorrichtung abgeführt, nachdem es bei Bedarf letztmalig durch die Nachkalibrierungswalzen (34) einer Feinkalibrierung unterzogen wurde.

Bei dem erfindungsgemäßen Verfahren wird ohne die bekannte Spritztechnik und ohne Aufrieseln und Eindrücken von Fasern gearbeitet.

Die mit der Erfindung herstellbaren Platten haben sehr vorteilhafte Eigenschaften. Sie können in einfacher Ausführung äußerst dünn, und dennoch sehr stabil sein, können weiterhin mit einer Füllung, insbesondere unter Verwendung von Leichtbeton, leicht und dick, mit glatter oder Strukturierter Oberfläche einseitig oder doppelseitig ausgebildet und für eine weitere Formgebung geeignet sein. Das Verfahren ermöglicht erforderlichenfalls eine sehr hohe Faserdotierung durch Einbau von Faserflächengebilden und deren exakte Positionierung. Bei der Weiterverarbeitung frischer faserverstärkter Laminate können diese durch Wickeln, Pressen, Auflegen oder Falten vielfältige Formen annehmen. Besonders vorteilhaft erweist sich die absolut exakte Definition der Plattendicke durch Verdichten und Quetschen zwischen den Zylinderwalzen (30, 31) und den Feinkalibrierungswalzen (33, 34). Bei einer Premix-Matrix, welche Fasergehalte zwischen 0,01 und 4 Gew.% enthalten kann, können bis zu 20 Gew.-% Flächengebilde zwischen die Matrixschichten (1 und 2) eingelegt werden. Dabei kann die Matrix überwiegend aus Zement, Normalzement oder Spezialzement mit Zusätzen von Gips, fallweise mit Leichtzuschlag-Stoffen wie Bims oder Blähton, Schaumglas, Zusatzmitteln, Wasser, Polymeren sowie Mitteln zur Erzielung von Alterungsbeständigkeit bestehen. Durch die Erfindung eröffnet sich den danach hergestellten Platten ein breit gefächertes Gebiet für wirtschaftliche Anwendungen und neue Produkte. Insofern erfüllt die Erfindung in optimaler Weise die eingangs gestellte Aufgabe.

Die erfindungsgemäßen Maßnahmen sind nicht auf die in den Zeichnungsfiguren dargestellten Ausführungsbeispiele beschränkt. Mögliche Abwandlungen des erfindungsgemäßen Verfahrens und der Vorrichtung können darin bestehen, daß beliebige Schichten und/oder Flächengebilde in beliebiger Anzahl vor oder hinter den ersten oder weiteren Trichtern aufgegeben werden können. Auch sind verschiedene Anordnungen der Zylinderwalzen denkbar, beispielsweise auch übereinander, mit oder ohne Verschiebung gegeneinander gegenüber der Vertikalen. Die jeweilige konstruktive Ausgestaltung ist in Anpassung an besondere Verwendungen der Vorrichtung dem Fachmann freigestellt.

## Patentansprüche

1. Verfahren zur kontinuierlichen Herstellung faserverstärkter Formkörper (7) aus hydraulisch abbindbaren Massen, wobei diese in vorgegebener Breite aus wenigstens zwei Spendern (10, 11,) mit definierter Dicke in wenigstens zwei separaten Schichten (1, 2,) auf gegenläufig bewegbaren Fördermitteln aufgetragen werden und Fasern als Bewehrung dienen, **dadurch gekennzeichnet**, daß
a) die Fördermittel Unterlagen (20, 21) sind, die die gewünschte optische Beschaffenheit der Schichten (1, 2) bestimmen und auf die die Schichten (1, 2,) und Flächengebilde (3, 4,) aus Fasern als Bewehrung aufgebracht werden,
b) die bewehrten Schichten (1, 2) mit den Unterlagen (20, 21) gegeneinander gefördert und unter Verwendung von Zylinderwalzen (30, 31) bei gleichzeitiger Injizierung einer weiteren Massenschicht als Zwischenschicht (5) durch den von den Zylinderwalzen (30, 31) gebildeten einstellbaren Spalt (32) gefördert und mit vorgegebenem kontrollierten Druck die bewehrten Schichten (1, 2) und die Unterlagen (20, 21) zu einem auf beiden Außenflächen ausgeformten Produkt (7) vereinigt und miteinander verbunden und dabei einer Dickenkalibrierung unterzogen werden,
c) das gebildete Produkt (7) unmittelbar nach Passieren des Walzspaltes (32) unter Verwendung der Zylinderwalzen (30, 31) in einer Austragsrichtung umgelenkt und mit den anhaftenden Unterlagen (20, 21) abgefördert wird.

2. Verfahren nach Anspruch 1, **dadurch gekennzeichnet**, daß das von den Zylinderwalzen (30, 31) kalibrierte Produkt (7) unter Verwendung von Feinkalibrierungswalzen (33, 34) gestützt und nachkalibriert wird.

3. Verfahren nach Anspruch 1 oder 2, **dadurch gekennzeichnet**, daß die bewehrten Schichten (1, 2,) mit Abstand gegeneinander gefördert und die Verbindung dieser Schichten (1, 2,) durch eingelegte Materialblöcke, die den Zwischenraum zwischen den Schichten (1, 2,) ausfüllen, herbeigeführt wird.

4. Verfahren nach einem oder mehreren der Ansprüche 1 bis 3, **dadurch gekennzeichnet**, daß der Masse bei ihrer Zubereitung Glasfasern in einer geringen Menge zwischen 0,01 und maximal 4 Gew.-%, bevorzugt zwischen 0,1 und 1,0 Gew.-% beigemischt werden und die Masse in kontinuierlichem Strom auf die formgebende Unterlage (20, 21) ausgebracht und fallweise extrudiert wird, wobei die Spender (10, 11,) mit definiertem Abstand zur bewegbaren Unterlage (20, 21) eingestellt werden.

5. Verfahren nach einem oder mehreren der Ansprüche 1 bis 4, **dadurch gekennzeichnet**, daß das noch unabgebundene plattenartige Produkt (7) einer Formgebung beispielsweise zu dreidimensionalen Gebilden unterzogen wird.

6. Verfahren nach einem oder mehreren der Ansprüche 1 bis 5, **dadurch gekennzeichnet**, daß bei Glasfaserbewehrung der Masse die Alkalisierung inhibierende Komponenten in einer der Alkalireaktion äquivalenten Menge, bevorzugt Puzzolane, Hochofenschlacke, reaktives Siliciumdioxid oder andere gleichwirkende Zusätze beigemischt werden.

7. Verfahren nach einem oder mehreren der Ansprüche 1 bis 6, **dadurch gekennzeichnet**, daß zur Erzielung eines einseitigen oder zweiseitigen Oberflächenprofils des Produktes (7) profilierte Unterlagen (20, 21) und/oder profilierte Zylinderwalzen (30, 31) verwendet werden.

8. Verfahren nach einem oder mehreren der Ansprüche 1 bis 7, **dadurch gekennzeichnet**, daß die hochverdichtete Masse in den Spendern (10, 11,) sowie die Schichten (1, 2,) nach Auftrag auf die Unterlagen (20, 21) durch Rütteln entgast und/oder komprimiert werden.

9. Verfahren nach einem oder mehreren der Ansprüche 1 bis 8, **dadurch gekennzeichnet**, daß als Faser-Flächengebilde Netze, Matten, Faserkomplexmatten, Gewebe, Vliese oder geschnittene Teile davon verwendet werden.

10. Verfahren nach einem oder mehreren der Ansprüche 1 bis 9, **dadurch gekennzeichnet**, daß nach der Herstellung die Unterlagen (20, 21) bevorzugt von beiden Seiten des fertigen Produktes (7) abgelöst werden.

11. Vorrichtung zur Durchführung des Verfahrens nach einem oder mehreren der vorhergehenden Ansprüche, umfassend gegenläufig bewegbare Fördermittel und oberhalb von diesen Aufgabetrichter (10, 11,) für den Auftrag wenigstens einer Massenschicht (1, 2) auf jede der bewegbaren Fördermittel sowie Faseraustrags- und Zuteilvorrichtungen (14, 15) und Mittel (16, 17) zum Aufbringen der Faserflächengebilde (3, 4,) auf die Massenschicht (1, 2), **dadurch gekennzeichnet**, daß
a) die gegenläufig bewegbaren Unterlagen (20, 21) mit den darauf befindlichen Schichten (1, 2,) über im Bereich der darüberliegenden Aufgabetrichter (10, 11,) und Faseraustrags- und Zuteilvorrichtungen (14, 15) angeordnete Supporte (25, 26) zu einem Paar antreibbaren Zylinderwalzen (30, 31) mit glatten und/oder profilierten Oberflächen und durch den von den Zylinderwalzen (30, 31) einstellbar ausgebildeten Spalt (32) von oben nach unten geführt und dabei umgelenkt sind,
b) unmittelbar oberhalb des Spaltes (32) ein Aufgabetrichter (12) zur Injizierung der Zwischenschichtmasse (5) angeordnet ist,
c) die Supporte (25, 26) mit den darauf befindlichen Unterlagen (20, 21) in einem beliebig einstellbaren Winkel Alpha schräg abwärts gegeneinander neigbar sind und Mittel zur Einstellung der Neigung und zum Anheben der Aufgabetrichter (10, 11) aufweisen.

12. Vorrichtung nach Anspruch 11, **dadurch gekennzeichnet**, daß den Zylinderwalzen (30, 31) ggf. Feinkalibrierungswalzen (33, 34) nachgeordnet sind.

13. Vorrichtung nach Anspruch 11 oder 12, **dadurch gekennzeichnet**, daß Supporte (25, 26), Aufgabetrichter (10, 11, 12) und/oder Zylinderwalzen (30, 31) mit Rüttlern (24) ausgebildet sind.

14. Vorrichtung nach einem oder mehreren der Ansprüche 11 bis 13, **dadurch gekennzeichnet**,daß nur die Unterlage (21) um die Zylinderwalze (31) nach unten geführt und dabei umgelenkt ist, während die Unterlage (20) über die Zylinderwalze (30) und unterhalb der Zylinderwalze (31) ohne Umlenkung geführt ist, wobei der Abstand zwischen der Unterlage (20) und der Unterlage (21) mit den darauf befindlichen Massenschichten (1, 2,) und Faserflächengebilde (3, 4,), bedingt durch den vertikalen Abstand der beiden Zylinderwalzen (30, 31) voneinander so groß ist, daß ein Zwischenraum zwischen den Massenschichten (1, 2,) zur Ausfüllung mit Materialblöcke verbleibt.

15. Vorrichtung nach einem oder mehreren der Ansprüche 11 bis 14, **dadurch gekennzeichnet**, daß vor den Supporten (25, 26) jeweils Aufgabetische (50, 51) angeordnet und mit Rüttlern (54) ausgestattet sind.

## Claims

1. Process for the continuous production of fibre-reinforced mouldings (7) made of materials which may be hydraulically set, these being applied in predetermined width from at least two dispensers (10, 11) with a defined thickness in at least two separate layers (1, 2) on transport means movable in opposite directions, and fibres serving as reinforcement, characterised in that
a) the transport means are substrates (20, 21), which determine the desired optical character of the layers (1, 2) and onto which the layers (1, 2) and sheets (3, 4) made of fibres are applied,
b) the reinforced layers (1, 2) are conveyed towards one another with the substrates (20, 21) and using cylinder rollers (30, 31) are conveyed through the adjustable gap (32) formed by the cylinder rollers (30, 31) with simultaneous injection of a further material layer as an intermediate layer (5), and the reinforced layers (1, 2) and the substrates (20, 21) are combined at predetermined controlled pressure to form a product (7) formed out on both outer faces, and are connected to one another and subjected to a thickness calibration,
c) directly after passing through the roller gap (32), the formed product (7) is deflected in a discharge direction using the cylinder rollers (30, 31), and transported away with the adhering substrates (20, 21).

2. Process according to Claim 1, characterised in that the product (7) calibrated by the cylinder rollers (30, 31) is supported and subsequently calibrated using fine calibration rollers (33, 34).

3. Process according to Claim 1 or 2, characterised in that the reinforced layers (1, 2) are conveyed towards one another at a spacing and the connection of these layers (1, 2) is brought about by inserted material blocks which fill out the interstice between the layers (1, 2).

4. Process according to one or more of Claims 1 to 3, characterised in that glass fibres are added to the material during its preparation in a small amount between 0.01 and a maximum of 4% by weight, preferably between 0.1 and 1.0% by weight, and the material is discharged onto the shaping substrate (20, 21) in a continuous flow and, according to case, is extruded, the dispensers (10, 11) being adjusted at a defined spacing from the movable substrate (20, 21).

5. Process according to one or more of Claims 1 to 4, characterised in that the still unset product (7) in slab form is subjected to a shaping process, for example, to form three-dimensional entities.

6. Process according to one or more of Claims 1 to 5, characterised in that in the case of glass fibre reinforcement of the material, components inhibiting alkalisation are added in an amount equivalent to the alkali reaction, preferably pozzuolana, blast furnace slag, reactive silicon dioxide or other additions with the same action.

7. Process according to one or more of Claims 1 to 6, characterised in that to achieve a single-sided or double-sided surface profile of the product (7), profiled substrates (20, 21) and/or profiled cylinder rollers (30, 31) are used.

8. Process according to one or more of Claims 1 to 7, characterised in that the highly compressed material in the dispensers (10, 11) and also the layers (1, 2) are degasified after application onto the substrates (20, 21) by vibration and/or are compressed.

9. Process according to one or more of Claims 1 to 8, characterised in that meshes, mats, fibre complex mats, woven fabrics, nonwovens or cut parts thereof, are used as fibre sheets.

10. Process according to one or more of Claims 1 to 9, characterised in that after production, the substrates (20, 21) are preferably detached from both sides of the finished product (7).

11. Device for carrying out the process according to one or more of the preceding claims, comprising transport means movable in opposite directions, and above these discharge hoppers (10, 11) for application of at least one material layer (1, 2) onto each of the movable transport means, as well as fibre discharge and distribution devices (14, 15) and means (16, 17) for applying the fibre sheets (3, 4) to the material layer (1, 2), characterised in that
a) the substrates (20, 21), which are movable in opposite directions, with the layers (1, 2) located thereon are guided from the top downwards via supports (25, 26) arranged in the region of the discharge hoppers (10, 11) lying above them and fibre discharge and distribution devices (14, 15) to a pair of drivable cylinder rollers (30, 31) with smooth and/or profiled surfaces and through the gap (32) constructed to be adjustable by the cylinder rollers (30, 31), and deflected thereby,
b) a discharge hopper (12) is arranged directly above the gap (32) for injection of the material of the intermediate layer (5),
c) the supports (25, 26) with the substrates (20, 21) located on them may be inclined to slope downwards towards one another at any desired adjustable angle alpha and have means for adjusting the angle and for raising the discharge hopper (10, 11).

12. Device according to Claim 11, characterised in that fine calibration rollers (33, 34) are possibly arranged downline of the cylinder rollers (30, 31).

13. Device according to Claim 11 or 12, characterised in that the supports (25, 26), discharge hoppers (10, 11, 12) and/or cylinder rollers (30, 31) are provided with vibrators (24).

14. Device according to one or more of Claims 11 to 13, characterised in that only substrate (21) is guided downwards around cylinder roller (31) and thereby deflected, while substrate (20) is guided without deflection over cylinder roller (30) and under cylinder roller (31), whereby, because of the vertical spacing between the two cylinder rollers (30, 31), the spacing between substrate (20) and substrate (21) with the material layers (1, 2) and fibre sheets (3, 4) located thereon is so great that an interstice between the material layers (1, 2) remains for filling out with material blocks.

15. Device according to one or more of Claims 11 to 14, characterised in that distributing tables (50, 51) are respectively arranged in front of the supports (25, 26) and equipped with vibrators (54).

## Revendications

1. Procédé de fabrication continue de corps moulés (7) renforcés par des fibres à partir de matériaux liables hydrauliquement, dans lequel ceux-ci sont appliqués en largeur préfixée à partir d'au moins deux alimentations (10, 11) avec une épaisseur définie en au moins deux couches séparées (1, 2) sur des moyens de transport mobiles en sens contraire et des fibres servant comme armature,
caractérisé en ce que
a) les agents de transport sont des supports (20, 21) qui déterminent la structure optique désirée des couches (1, 2) et sur lesquels sont appliquées les couches (1, 2) et les produits de surface (3, 4) en fibres comme armature,
b) les couches armaturées (1, 2) avec les supports (20, 21) sont transportées l'une contre l'autre et en utilisant des rouleaux cylindriques (30, 31) avec une injection d'une autre couche de produits comme couche intermédiaire (5) elles sont convoyées à travers l'intervalle (32) réglable formé par les rouleaux cylindriques (30, 31) et avec une pression contrôlée les couches armaturées (12) et les supports (20, 21) sont réunies en un produit (7) démoulé sur les deux surfaces extérieures et sont liés ensemble en outre sont soumis à un calibrage d'épaisseur,
c) le produit formé (7) change de direction directement après son passage dans l'intervalle de rouleaux (32) en utilisant les rouleaux cylindriques (30, 31) dans un sens d'extraction et il est convoyé à l'extension avec les supports (20, 21) adhérents.

2. Procédé selon la revendication 1,
caractérisé en ce que
le produit (7) calibré par les rouleaux cylindriques (30, 31) est soutenu en utilisant des rouleaux de calibrage fin (33, 34) et est calibré ensuite.

3. Procédé selon les revendications 1 ou 2,
caractérisé en ce que
les couches armaturées (1, 2) sont transportées à une certaine distance l'une vers l'autre et la liaison de ces couches (1, 2) est occasionnée par des pièces de matériau insérées qui remplissent l'espace intermédiaire entre les couches (1, 2).

4. Procédé selon une ou plusieurs des revendications 1 à 3,
caractérisé en ce qu'
on mélange à la masse lors de sa préparation des fibres de verre en une petite quantité comprise entre 0,01 et au maximum 4 % en poids, de préférence entre 0,1 et 1 % en poids et la masse est appliquée en un flux continu sur le support de formage (20, 21) et éventuellement est extrudée les dispensateurs (10, 11) étant réglés à une distance définie par rapport au support mobile (20, 21).

5. Procédé selon une ou plusieurs des revendications 1 à 4,
caractérisé en ce que
le produit (7) de type plaque encore non assemblé est soumis à un modelage par exemple en configuration tridimensionnelle.

6. Procédé selon une ou plusieurs des revendications 1 à 5,
caractérisé en ce que
dans le cas de l'armature en fibres de verre de la masse les composants inhibiteurs de l'alcalisation sont ajoutés au mélange en une quantité équivalente à la réaction alcaline, de préférence de la pouzzolane, des scories de haut fourneaux, du dioxyde de silicium réactif ou d'autres additifs de même action.

7. Procédé selon une ou plusieurs des revendications 1 à 6,
caractérisé en ce que
pour obtenir un profil superficiel du produit (7) d'un côté ou des deux côtés on utilise des supports profilés (20, 21) et/ou des rouleaux cylindriques profilés (30, 31).

8. Procédé selon une ou plusieurs des revendications 1 à 7,
caractérisé en ce que
la masse fortement compactée dans les dispensateurs (10, 11) ainsi que les couches (1, 2) après application sur les supports (20, 21) sont dégazées et/ou comprimées par des vibrations.

9. Procédé selon une ou plusieurs des revendications 1 à 8,
caractérisé en ce que
comme produit superficiel de fibres on utilise des treillis, des nattes, des nattes complexes de fibres, du tissu, du non-tissé ou des parties découpées de ceux-ci.

10. Procédé selon une ou plusieurs des revendications 1 à 9,
caractérisé en ce qu'
après la fabrication les supports (20, 21) sont détachés de préférence des deux côtés de produit fini (7).

11. Procédé de réalisation du procédé selon une ou plusieurs des revendications précédentes, comportant des moyens de transfert mobiles en sens opposé et au-dessus de ceux-ci des trémies d'alimentation (10, 11) pour l'alimentation d'au moins une couche de masse (1, 2) sur chacun des moyens de transfert mobiles ainsi que des dispositifs d'extraction et de dosage (14, 15) et des moyens (16, 17) pour appliquer les produits de surface en fibres (3, 4) sur la couche de masse (1, 2),
caractérisé en ce que
a) les supports mobiles en sens contraire (20, 21) avec les couches se trouvant sur eux (1, 2) sur des chariots (25, 26) disposés dans la zone des trémies d'alimentation (10, 11) et des dispositifs d'extraction et de dosage des fibres (14, 15) sont guidés de haut vers le bas par une paire de rouleaux cylindriques (30, 31) commandables ayant des surfaces lisses et/ou profilées et à travers l'espace (32) réalisé réglable entre les rouleaux (30, 31) et en outre ils sont changés de direction,
b) directement au-dessus de l'espace (3) entre les rouleaux est placé une trémie d'alimentation (12) pour injecter de la masse intermédiaire en couche (5),
c) les chariots (25, 26) avec les supports (20, 21) se trouvant sur eux peuvent être inclinés l'un vers l'autre sous un angle alpha réglable de manière quelconque et comportant des moyens de réglage de l'inclinaison et de soulèvement des trémies d'alimentation (10, 11).

12. Dispositif selon la revendication 11,
caractérisé en ce qu'
on dispose après les rouleaux cylindriques (30, 31) éventuellement des rouleaux de calibrage fin (33, 34).

13. Dispositif selon les revendications 11 ou 12,
caractérisé en ce que
les éléments (25, 26), les trémies d'alimentation (10, 11, 12) et/ou les rouleaux cylindriques (30, 31) sont équipés de vibreurs (24).

14. Dispositif selon une ou plusieurs des revendications 11 à 13,
caractérisé en ce que
seul le support (21) est guidé vers le bas autour du rouleau cylindrique (31) et en outre changé de direction, tandis que le support (20) est guidé sur le rouleau cylindrique (30) et en dessous du rouleau cylindrique (31) sans changement de direction, procédé dans lequel l'écartement entre le support (20) et le support (21) avec les couches de masse (1, 2) et les produits superficiels de fibres (3, 4) se trouvant dessus est si grand, dû à l'écartement vertical des deux rouleaux (30, 31), qu'un espace intermédiaire demeure entre les deux couches du produit (1, 2) pour un remplissage avec des blocs de matériau.

15. Dispositif selon une ou plusieurs des revendications 11 à 14,
caractérisé en ce qu'
en avant des chariots (25, 26) sont placées respectivement des tables d'alimentation (50, 51) qui sont équipées de vibreurs (54).
